# EUROPÄISCHE PATENTSCHRIFT

(11) **EP 1 698 730 B1**
(45) Veröffentlichungstag und Bekanntmachung des Hinweises auf die Patenterteilung: **30.09.2009**
(21) Anmeldenummer: 05027851.4
(22) Anmeldetag: 20.12.2005
(51) Int. Cl.: E02B 3/12, E02B 5/02

(54) **Verfahrbare Vorrichtung zum Verlegen von Ton auf dem Grund von Kanälen**
Displaceable device for applying linings of clay in situ on the base of canals
Dispositif mobile pour l'application in situ de revêtements d'argile sur le fond de canaux

(30) Priorität: 21.12.2004 DE 102004062706
(43) Veröffentlichungstag der Anmeldung: 06.09.2006
(73) Patentinhaber: Johann Bunte Bauunternehmung GmbH & Co. KG, 26871 Papenburg (DE)
(72) Erfinder: Hebbelmann, Bernhardt, 26871 Papenburg (DE)
(74) Vertreter: Glaeser, Joachim

(56) Entgegenhaltungen:
- EP-A1- 0 438 683
- DE-A1- 1 915 101
- DE-B1- 2 549 353
- NL-A- 6 914 467

## Beschreibung

Die Erfindung bezieht sich auf eine verfahrbare Vorrichtung zur Verlegung von Tonbahnen oder -streifen auf den Grund von Kanälen oder Gräben, aufweisend einen Vorratsbehälter für den zu verlegenden fließfähigen Ton, der über eine Förderleitung mit einem auf den Grund des Kanals absenkbaren Verlegekopf verbunden ist, wobei der Verlegekopf mit einem Mundstück mit einer Austrittsöffnung ausgebildet ist.

Eine derartige Vorrichtung ist bekannt (DE 25 49 353 B1).

Um Schifffahrtskanäle beispielsweise abzudichten, ist es erforderlich, Tonstreifen oder Tonlagen so zu verlegen, dass der Ton eine geschlossene Abdichtungsschicht bildet. Bei den hierzu eingesetzten Einrichtungen handelt es sich um ein Mundstück an einem Schneckenrohr, wobei dieses Schneckenrohr so weit abgesenkt wird, bis das Mundstück auf dem Kanaluntergrund aufliegt. Da dieser Bereich jedoch nicht sichtbar ist, kann man auch bei der Verlegung nicht sicher sein, dass das Mundstück tatsächlich auf dem Untergrund aufliegt oder ob zwischen dem Mundstück ein Abstand zum Grund des Kanals verbleibt. Unebenheiten auf dem Boden können das exakte Ablegen der Tonbahn verhindern. Alles dies, ohne dass der Maschinenführer, der von oben her die Verlegeeinrichtung auf dem Grund eines Kanals verfährt, von irgendwelchen Störeinflüssen Kenntnis bekommt.

Bei der bekannten eingangs erwähnten Vorrichtung ist das Mundstück zweiteilig ausgebildet. Ein unterer Teil ist mit dem Verlegekopf fest verbunden. Ein oberer Teil an dem Verlegekopf ist verschwenkbar angebracht, so dass beim Auftreten von großen Fremdkörpern im Ton der Oberteil angehoben und die Austrittsöffnung vergrößert werden kann, bis der Fremdkörper durch die Austrittsöffnung hindurchgewandert ist. An dem Unterteil des Mundstücks ist ein Gleitblech starr befestigt und durch dieses soll erreicht werden, dass das Mundstück unabhängig von den Unebenheiten der Verlegefläche stets den gleichen Abstand von der Verlegefläche hält. Mit einem solchen starren Gleitblech können jedoch nur Bodenunebenheiten erfasst werden, die nur geringe Neigungen haben, so dass dementsprechend eine einwandfreie Lage des Mundstücks in Bezug auf den Boden nicht sichergestellt werden kann.

Gemäß der Erfindung soll ausgehend von einer Vorrichtung der eingangs genannten Art erreicht werden, dass das Mundstück des Verlegekopfes eine einwandfreie Lage in Bezug auf den Boden einnimmt.

Erreicht wird dies bei einer Vorrichtung der eingangs genannten Art dadurch, dass der Verlegekopf im Bereich der Austrittsöffnung mit einer um eine waagerechte Achse verschwenkbaren Klappe ausgebildet ist, die von einer Position, in der sich das Mundstück nicht direkt auf dem Grund befindet, in eine Position verschwenkbar ist, in der sich das Mundstück direkt auf dem Grund befindet.

Bei der Vorrichtung gemäß der Erfindung wird gewissermaßen eine Abstandmessung über die bewegliche Klappe durchgeführt. Die entsprechende Lage dieser Klappe kann erfasst werden und je nach Winkelstellung kann dafür gesorgt werden, dass das Mundstück mit seiner Austrittsöffnung in die richtige Lage gebracht wird.

Die Erfindung wird nachstehend anhand der Zeichnung beispielsweise erläutert.

Die einzige Figur zeigt eine schematische Seitenansicht einer Vorrichtung gemäß der Erfindung.

In der Figur ist ein Verlegekopf oder Schacht 11 gezeigt, der im Wesentlichen eine Schräglage einnimmt und über einen Schlauch oder ein Rohr 10 von oben her mit Ton versorgt wird. Der Verlegekopf 11 kann über eine Positioniereinrichtung 20 in die richtige Lage gebracht werden, wobei die Verbindung zwischen der Positionierungseinrichtung 20 und dem Schacht 11 über ein Gelenk 21 erfolgt. Bei der in der Figur gezeigten Ausführungsform ist zu erkennen, dass der Schacht 11 mit einem Mundstück 13 verbunden ist wobei die Austrittsöffnung 14 an die richtige Stelle mit geringem Abstand zum Boden des Kanals gebracht werden kann.

Bei der in der Figur gezeigten Ausführungsform ist im vorderen Bereich des Mundstücks 13 eine bewegliche Klappe 22 vorgesehen, die um eine waagerechte Achse 61 verschwenkbar ist. In der Figur sind zwei Stellungen gezeigt, nämlich in strichlierter Position die Lage der Klappe 22, solange sich das Mundstück 13 nicht an der richtigen Stelle, nämlich nicht direkt auf dem Grund befindet. In ausgezogenen Linien ist die "richtige Lage" gezeigt.

Die Figur zeigt einen beweglichen Tasthebel 23, der an dem Schacht 11 angelenkt ist. Der Hebel kann um eine waagerechte Achse Schwenkbewegungen ausführen und auf diese Art und Weise erkennen, ob sich das Mundstück 13 direkt auf dem Grund des Kanals befindet oder nicht.

Mit 50 ist in der Figur die Bewegungsrichtung der Verlegeeinrichtung durch einen Pfeil gezeigt worden.

## Patentansprüche

1. Verfahrbare Vorrichtung zur Verlegung von Tonbahnen oder -streifen auf den Grund von Kanälen oder Gräben, aufweisend einen Vorratsbehälter für den zu verlegenden fließfähigen Ton, der über eine Förderleitung (10) mit einem auf den Grund des Kanals absenkbaren Verlegekopf (11, 13) verbunden ist, wobei der Verlegekopf mit einem Mundstück (13) mit einer Austrittsöffnung (14) ausgebildet ist, **dadurch gekennzeichnet, dass** der Verlegekopf im Bereich der Austrittsöffnung (14) mit einer um eine waagerechte Achse (61) verschwenkbaren, flach ausgebildeten Klappe (22) vorsehen ist, die sich in dem Gebrauchszustand der Vorrichtung unterhalb der Austrittsöffnung (14) erstrecht, die von einer Position, in der sich das Mundstück (13) nicht direkt auf dem Grund befindet, in eine Position verschwenkbar ist, in der sich das Mundstück (13) in der richtigen lage direkt auf dem Grund befindet.

## Claims

1. A displaceable apparatus for laying clay linings or strips on the bottom of ditches or trenches comprising a supply container for the fluid clay to be laid, which is connected by way of a conveyor conduit (10) to a laying head (11, 13) which can be lowered on to the bottom of the ditch, wherein the laying head has a mouthpiece (13) with an outlet opening (14), **characterised in that** in the region of the outlet opening (14) the laying head is provided with a flap (22) which is of a flat configuration and which is pivotable about a horizontal axis (61) and which in the condition of use of the apparatus extends beneath the outlet opening (14) and which is pivotable from a position in which the mouthpiece (13) is not directly on the bottom into a position in which the mouthpiece (13) is in the correct position directly on the bottom.

## Revendications

1. Dispositif déplaçable utilisé pour la pose de bandes ou de couches d'argile sur le sol de canaux ou de fossés, présentant un réservoir de stockage pour l'argile liquide à disposer, relié par le biais d'un tuyau d'alimentation (10) à une tête de pose (11, 13) pouvant descendre sur le sol du canal, la tête de pose étant formée d'un bec (13) avec une ouverture d'évacuation (14), **caractérisé en ce que** dans la zone de l'ouverture d'évacuation (14) la tête de pose est équipée d'un clapet (22) plat pouvant pivoter autour d'un axe horizontal (61), qui s'étend en dessous de l'ouverture d'évacuation (14) lorsque le dispositif est utilisé, qui peut basculer d'une position, dans laquelle le bec (13) ne se trouve pas directement sur le sol, dans une position dans laquelle le bec (13) se trouve dans la position correcte directement sur le sol.
